# EUROPÄISCHE PATENTANMELDUNG

(11) **EP 3 875 723 A1**
(43) Veröffentlichungstag der Anmeldung: **08.09.2021**
(21) Anmeldenummer: 20161089.6
(22) Anmeldetag: 05.03.2020
(51) Int. Cl.: E06B 7/18

(54) **DICHTUNG MIT EINER BEWEGBAREN DICHTUNGSLEISTE, MIT WENIGSTENS EINEM ANTRIEB ZUM BEWEGEN DER DICHTUNGSLEISTE UND MIT EINER STEUERUNG ZUM STEUERN DES ANTRIEBS**

(71) Anmelder: Athmer OHG, 59757 Arnsberg (DE)
(72) Erfinder: Ludwig, Maico, 59494 Soest (DE)
(74) Vertreter: Schäperklaus, Jochen

(57) **Zusammenfassung**

Die Erfindung betrifft eine Dichtung (D) für eine Tür mit einer aus einer Dichtstellung in eine Freigabestellung und umgekehrt bewegbaren Dichtungsleiste (L), mit wenigstens einem elektrischen Antrieb (M) zum Bewegen der Dichtungsleiste (L) und mit einer Steuerung zum Steuern des Antriebs (M), wobei die Dichtung (D) wenigstens einen Sensor (S1, S2, S3) aufweist, der mit der Steuerung (C) verbunden ist, mit dem ein äußeres Ereignis oder Umgebungsbedingungen ermittelbar sind und dass in Abhängigkeit von dem äußeren Ereignis oder den Umgebungsbedingungen mittels der Steuerung (C) der Antrieb (M) zum Bewegen der Dichtungsleiste (L) ansteuerbar ist, um die Dichtungsleiste (L) von einer Freigabestellung in eine Dichtstellung oder umgekehrt zu bewegen.

## Beschreibung

Die vorliegende Erfindung betrifft eine Dichtung mit einer bewegbaren Dichtungsleiste, mit wenigstens einem elektrischen Antrieb zum Bewegen der Dichtungsleiste und mit einer Steuerung zum Steuern des Antriebs.

Dichtungen, bei denen die Bewegung der Dichtungsleiste zwischen einer Dichtungsstellung und einer Freigabestellung durch einen elektrischen Antrieb bewirkt werden kann, sind aus dem Stand der Technik bekannt, so zum Beispiel aus dem Dokument US 2015/0240553 A1. In dem Dokument ist ein Wandelement beschrieben, das mittels bewegbarer Dichtungsleisten gegenüber einer angrenzenden Wand abgedichtet werden kann. Die Dichtungsleisten werden über einen elektrischen Antrieb in ihre Dichtstellung bewegt, der von einer Steuerung angesteuert wird, sobald das Wandelement geschlossen ist. Das Wandelement weist einen Sensor auf, der an die Steuerung meldet, sobald das Wandelement geschlossen ist. Dann werden die Dichtungsleisten bewegt, um Luftspalte zwischen dem Wandelement und der angrenzenden Wand zu schließen.

Auch aus dem Dokument DE 20 2007 000 534 U1 ist eine automatische Bodendichtung für eine Tür mit eingangs genannten Merkmalen bekannt. Diese wirkt mit einem elektrischen Antrieb zusammen, der von einer Brandmeldeanlage oder einer Anlage zur kontrollierten Be- und Entlüftung angesteuert werden kann. Durch die Ansteuerung kann die Dichtungsleiste bei geschlossener Tür von der Freigabestellung in die Dichtstellung überführt werden und umgekehrt. Der Antrieb ist in einem Türrahmen vorgesehen. Der Antrieb kann im geschlossenen Zustand der Tür einen Auslöser eindrücken oder entlasten, wodurch die Dichtung betätigt wird. Befindet sich die Dichtungsleiste in der Dichtstellung, wechselt die Dichtungsleiste sobald die Tür geöffnet wird unabhängig von der Ansteuerung des Antriebs durch eine Steuerung in die Freigabestellung. Der Wechsel von der Dichtstellung in die Freigabestellung beim Öffnen der Tür und von der Freigabestellung in die Dichtstellung beim Schließen der Tür erfolgt ohne dass der Antrieb dafür angesteuert werden muss, wie bei einer herkömmlichen Bodendichtung.

Ein Nachteil der aus dem Dokument DE 20 2007 000 534 U1 bekannten Anordnung ist nicht nur, dass der Antrieb in dem Türrahmen oder sogar in der durch den Rahmen verdeckten Wand untergebracht ist, was eine aufwändige Montage erforderlich macht. Ein weiterer Nachteil der Dichtung ist wie bei den meisten mechanischen über Auslöser betätigten Bodendichtungen, dass beim Schließen und Öffnen der Tür die abgesenkte Dichtungsleiste der Bodendichtung kurzzeitig über den Boden schleift. Dazu kommt es, weil beim Schließen der Tür der Auslöser der Dichtung schon vor dem vollständigen Schließen der Tür soweit eingedrückt ist, dass die Dichtungsleiste schon Kontakt zum Boden hat, und beim Beginn des Öffnens der Tür der Auslöser der Dichtung noch soweit eingedrückt ist, dass die Dichtungsleiste noch immer Kontakt zum Boden hat.

Dieses Schleifen führt zu einer Abnutzung des Dichtungsprofils der Dichtungsleiste und kann schließlich zum Versagen der Dichtung führen.

Aus dem Stand der Technik sind Dichtungen bekannt, bei denen durch Dämpfer erreicht wird, dass beim Schließen der Tür die Dichtungsleiste erst mit einer Verzögerung nach der Betätigung des Auslösers abgesenkt wird. Diese verzögerte Absenkung löst zwar das Problem des Schleifens des Dichtungsprofils beim Schließen der Tür, nicht aber das Öffnen der Dichtung beim Öffnen der Tür. Eine Steuerung der Stellung der Dichtungsleiste bei geschlossener Tür ist zudem nicht möglich.

Der Erfindung lag daher die Aufgabe zugrunde, eine Dichtung vorzuschlagen, mit der zum einen das Problem des Schleifens des Dichtungsprofils auf dem Boden, insbesondere beim Öffnen der Tür, gelöst werden kann, und mit der zum anderen ein gesteuerter Wechsel von der einen Stellung der Dichtungsleiste in die andere Stellung vollzogen werden kann, auch wenn die Tür geschlossen ist.

Eine Ansteuerung der aus dem Dokument DE 20 2007 000 534 U1 bekannten Anordnung über eine Brandmeldeanlage oder eine Anlage zur kontrollierten Be- und Entlüftung macht eine Kontrolle des Zustands der Dichtung unabhängig davon möglich, ob die Tür geöffnet oder geschlossen ist. Eine Ansteuerung des Antriebs ist allerdings nur dann möglich, wenn eine Brandmeldeanlage oder eine Anlage zur kontrollierten Be- und Entlüftung vorhanden ist. Selbst bei einer vorhanden Brandmeldeanlage oder einer Anlage zur kontrollierten Be- und Entlüftung ist die Verknüpfung der Dichtung mit einer solchen Anlage schwierig, da dazu entsprechende Verbindungen geschaffen werden müssen und die Anlagen auch für eine Verknüpfung mit einer Dichtung eingerichtet sein müssen, was auch heute, dreizehn Jahre nach der Vollendung der in dem Dokument DE 20 2007 000 534 U1 offenbarten Erfindung nicht der Fall ist. Eine Ansteuerung einer steuerbaren Dichtung zum Beispiel im Brandfall ist daher bislang in der Praxis nicht möglich.

Der Erfindung lag daher auch die Aufgabe zugrunde, eine Bewegung der Dichtungsleiste aus der Dichtstellung in die Freigabestellung oder aus der Freigabestellung in die Dichtstellung in Abhängigkeit eines äußeren Ereignisses oder von Bedingungen der Umgebung der Tür zu ermöglichen, ohne dass die Dichtung dazu an ein externes System wie eine Brandmeldeanlage oder eine Anlage zur kontrollierten Be- und Entlüftung angeschlossen werden muss.

Diese Aufgabe wird erfindungsgemäß dadurch gelöst, dass die Dichtung einen Sensor aufweist, der mit der Steuerung verbunden ist, mit dem ein äußeres Ereignis oder Umgebungsbedingungen ermittelbar sind, und dass in Abhängigkeit von dem äußeren Ereignis oder den Umgebungsbedingungen mittels der Steuerung der Antrieb zum Bewegen der Dichtungsleiste ansteuerbar ist, um die Dichtungsleiste von der einen Stellung in die andere Stellung zu bewegen.

Ein äußeres Ereignis, dass zu einem Wechsel der Stellung der Dichtungsleiste führen kann, kann zum Beispiel die Annäherung einer Person an die Tür oder die Betätigung eines Türschlosses oder Türdrückers sein. Umgebungsbedingungen, die zu einem Wechsel der Stellung der Dichtungsleiste führen könnten, könnten
- ein Luftdruckgefälle zwischen den beiden Seiten der Tür,
- eine Rauchentwicklung auf einer der beiden Seiten der Tür,
- ein erhöhter Geräuschpegel auf einer der beiden Seiten der Tür,
- ein Temperaturgefälle zwischen den beiden Seiten der Tür,
- ein Temperaturanstieg über einen vorbestimmten Wert oder mit einer Geschwindigkeit höher als eine vorbestimmte Geschwindigkeit auf einer der Seiten der Tür,
- eine Strömung durch einen mit der Dichtungsleiste abdichtbaren Luftspalt,
- eine Differenz der Luftfeuchtigkeit zwischen den beiden Seiten der Tür,
- ein Anstieg der Luftfeuchtigkeit über einen vorbestimmten Wert oder mit einer Geschwindigkeit höher als eine vorbestimmte Geschwindigkeit auf einer der Seiten der Tür,
- ein Anstieg eines Gases über einen vorbestimmten Wert oder mit einer Geschwindigkeit höher als eine vorbestimmte Geschwindigkeit auf einer der Seiten der Tür
oder etwas ähnliches sein.

Kommt es zur Detektion der Annäherung einer Person an die mit der Dichtung versehenen Tür, kann erwartet werden, dass ein Öffnen der Tür bevorsteht. Die Dichtung kann dann schon vor dem Öffnen der Tür in die Freigabestellung bewegt werden. Ein dafür geeigneter Sensor kann ein Näherungssensor, ein Bewegungsmelder, ein Sensor einer Lichtschranke, ein Radarsensor, ein Lidarsensor, ein Ultraschallsensor, ein Schwingungssensor, ein Helligkeitssensor oder ein anderer Sensor sein, mit dem die Annäherung einer Person oder eines Köperteils einer Person an die Tür festgestellt werden kann. Ebenso kann mit einem dieser Sensoren detektiert werden, wenn sich eine Person von der mit der erfindungsgemäßen Dichtung versehenen Tür entfernt. Dann kann erwartet werden, dass die Tür nicht geöffnet wird. Ist die Dichtleiste in Freigabestellung, kann dann von der Steuerung der Antrieb so angesteuert werden, dass sie in die Dichtstellung bewegt wird.

Als Sensor zur Detektion von Umgebungsbedingungen kommt ein Temperatursensor, Drucksensor, Differenzdrucksensor, Rauchsensor, Schallsensoren, Strömungssensor, Feuchtigkeitssensor, Gassensor und ein anderer Sensor in Frage, mit dem das Eintreten einer bestimmten Umgebungsbedingung oder eine bestimmte Änderung einer Umgebungsbedingung detektiert werden kann. Aufgrund der Detektion kann die Steuerung den Antrieb so ansteuern, dass die Dichtungsleiste in die Dichtstellung oder in die Freigabestellung bewegt wird.

Bei der Detektion einer bestimmten Temperatur kann durch eine Änderung der Stellung der Dichtleiste womöglich eine Abkühlung oder eine Erwärmung eines Raums durch Ermöglichen eines Wärmetransports erreicht oder eine Abkühlung oder eine Erwärmung eines Raums durch Verhindern eines Wärmetransports erreicht werden. Das gleiche ist möglich, wenn eine bestimmte Temperaturdifferenz erfasst wird.

Drucksensoren, Differenzdrucksensoren und/oder Strömungssensoren können zum Beispiel eingesetzt werden, um bei Dichtungsleisten in Freigabestellungen Zugerscheinungen zu erkennen. Das Auftreten von Luftzug kann dann durch eine Ansteuerung des Antriebs zum Bewegen der Dichtungsleiste in die Dichtstellung erreicht werden.

Sollte durch einen Feuchtigkeitssensor an einer erfindungsgemäßen Dichtung eine bestimmte, womöglich für die Gesundheit von Personen oder ein Gebäude schädliche Luftfeuchtigkeit detektiert werden, könnte durch ein Bewegen der Dichtungsleiste in die Freigabestellung oder die Dichtstellung eine Änderung der Luftfeuchtigkeit herbeigeführt werden. Es sei an dieser Stelle bemerkt, dass sowohl eine zu hohe als auch eine zu niedrige Luftfeuchtigkeit schädlich sein kann.

Durch einen Gassensor könnten zum Beispiel schädliche Konzentrationen eines Gases detektiert werden. Durch ein Bewegen der Dichtungsleiste in die Dichtstellung oder Halten der Dichtungsleiste in der Dichtstellung könnte dann eine weitere Ausbreitung des Gases verhindert werden. Durch ein Bewegen der Dichtungsleiste in die Freigabestellung oder Halten der Dichtungsleiste in der Freigabestellung könnte dagegen eine Herabsetzung der Gaskonzentration erreicht werden. Die gleichen Überlegungen können auch der Nutzung eines Rauchsensors zugrunde liegen.

Durch ein Bewegen oder Halten einer Dichtungsleiste in die bzw. der Dichtstellung ist es ferner möglich, die Ausbreitung von Schall zu vermindern oder zu verhindern.

Eine erfindungsgemäße Dichtung kann ein Gehäuse aufweisen.

Eine erfindungsgemäße Dichtung kann außerdem einen Bewegungsmechanismus aufweisen. Der Bewegungsmechanismus kann die Dichtungsleiste mit dem Gehäuse verbinden, wobei der Bewegungsmechanismus eine Bewegung der Dichtungsleiste gegenüber dem Gehäuse aus der Dichtstellung in die Freigabestellung und umgekehrt bewirken kann.

Der Antrieb kann in dem Gehäuse angeordnet sein und mit dem Bewegungsmechanismus gekoppelt sein, um die Bewegung der Dichtungsleiste anzutreiben.

Der wenigstens eine Sensor oder wenigstens einer der Sensoren kann in dem Gehäuse der Dichtung angeordnet sein. Ebenso ist es möglich, dass der wenigstens eine Sensor oder wenigstens einer der Sensoren außerhalb des Gehäuses der Dichtung angeordnet ist. Der Sensor kann zum Beispiel entfernt von dem Gehäuse angeordnet sein. So ist es beispielsweise möglich, dass bei Dichtungen, deren Gehäuse in einer Nut an einem unteren Ende eines Türblatts angeordnet ist, der Sensor auf dem Türblatt oder an einem Türrahmen angeordnet ist.

Es ist möglich, dass eine erfindungsgemäße Dichtung einen mechanischen Auslöser aufweist, der mit dem Bewegungsmechanismus gekoppelt ist. In den Auslöser kann zum Beispiel beim Schließen einer Tür ein Kraft eingeleitet werden, die auf den Bewegungsmechanismus übertragen wird. Es ist aber auch möglich, dass bei einer erfindungsgemäßen Dichtung ausschließlich durch die Steuerung die Dichtungsleiste von dem Antrieb in die Dichtstellung oder die Freigabestellung bewegt wird.

Der Auslöser kann verschiebbar im Gehäuse gelagert sein und ein Ende des Auslösers kann zumindest in der Freigabestellung der Dichtungsleiste aus dem Gehäuse herausragen.

Weitere Merkmale und Vorteile der vorliegenden Erfindung werden deutlich anhand der nachfolgenden Beschreibung eines Ausführungsbeispiels unter Bezugnahme auf die beiliegende Abbildung. Darin zeigt:
- Fig. 1: eine Blockdarstellung des Ausführungsbeispiels einer erfindungsgemäßen Dichtung.

In der Blockdarstellung der erfindungsgemäße Dichtung sind die Komponenten und/oder Baugruppen der erfindungsgemäßen Dichtung S dargestellt, die für das Bewegen einer Dichtungsleiste L der Dichtung D von wesentlicher Bedeutung sind, nämlich Sensoren S1, S2, S3, eine Steuerung C, ein Motor M als Antrieb, ein Auslöser A, eine Rückstellfeder R und ein Bewegungsmechanismus B.

Die Dichtungsleiste L ist mit dem Bewegungsmechanismus B, bei dem es sich zum Beispiel um einen Absenkmechanismus einer automatischen Dichtung handeln kann, gekoppelt. Mittels des Bewegungsmechanismus B kann die Dichtungsleiste L in eine Freigabestellung, in der ein Luftspalt zwischen einem Türblatt und einem Fußboden freigegeben ist, in eine Dichtstellung, in welcher dieser Luftspalt geschlossen, also abgedichtet ist, überführt werden. Selbstverständlich ist es mit dem Bewegungsmechanismus B auch möglich die Dichtungsleiste D von der Dichtstellung in die Freigabestellung zu überführen.

Zum Betätigen des Bewegungsmechanismus B wird in den Bewegungsmechanismus B eine Kraft eingeleitet. Diese Kraft kann von dem Motor M erzeugt und in den Bewegungsmechanismus B eingeleitet werden. Die Kraft kann aber auch von außen in den Auslöser A eingeleitet und in den Bewegungsmechanismus B übertragen werden. Die Kraft kann schließlich auch in der Rückstellfeder R gespeichert sein und bei einer Entspannung der Feder aus der Feder R in den Bewegungsmechanismus B übertragen werden.

Es ist möglich, dass über den Auslöser A nur eine Kraft in den Bewegungsmechanismus B eingeleitet werden kann, mittels der der Bewegungsmechanismus B die Dichtungsleiste L in die Dichtstellung bewegen kann. Im Gegensatz dazu ist es dann so, dass aus der Rückstellfeder R nur eine Kraft in den Bewegungsmechanismus übertragen werden kann, die die Dichtungsleiste L aus der Dichtstellung in die Freigabestellung überträgt.

Die Bewegung der Dichtungsleiste L aufgrund von einer in den Auslöser A eingeleiteten Kraft und einer in der Rückstellfeder R gespeicherten Kraft kennt man von herkömmlichen automatischen Dichtungen, insbesondere automatischen Bodendichtungen aus dem Stand der Technik.

Der Motor M kann genutzt werden, um den Bewegungsmechanismus zum Bewegen der Dichtungsleiste aus der Dichtstellung in die Freigabestellung und umgekehrt zu bewegen. Der Motor M ist mit der Steuerung C verbunden und wird von der Steuerung C angesteuert. Die Steuerung C ist mit drei Sensoren S1, S2, S3 verbunden.

Einer erster dieser Sensoren ist ein Näherungssensor S1. Mit dem Näherungssensor S1 kann detektiert werden, dass sich eine Person der Dichtung nähert. Ist die Dichtung D in oder an einer Tür montiert, und wird mit dem Näherungssensor S1 die Annäherung einer Person an die Tür detektiert und an die Steuerung gemeldet, steuert die Steuerung C den Motor M so an, dass der Bewegungsmechanismus B die Dichtungsleiste aus der Dichtstellung in die Freigabestellung überführt, falls die Dichtungsleiste sich in der Dichtstellung befindet. Falls die Dichtungsleiste L schon in der Freigabestellung ist, sorgt die Steuerung C dafür, dass eine Ansteuerung des Motors M zur Bewegung der Dichtungsleiste in die Dichtstellung unterbleibt.

Ein zweiter der Sensoren S1, S2, S3 ist ein Rauchsensor, mit dem festgestellt werden kann, dass in der Freigabestellung Rauch durch den Luftspalt zwischen dem Türblatt und dem Fußboden zieht. Dadurch wird die Steuerung C veranlasst den Motor M so anzusteuern, dass dieser den Bewegungsmechanismus B so bewegt, dass die Dichtungsleiste L in die Dichtstellung gebracht wird, so dass ein Rauchübertritt zwischen zwei durch die Tür getrennten Räumen verhindert ist.

Ein dritter der Sensoren S1, S2, S3 ist ein Schallsensor, mit dem festgestellt werden kann, dass in der Freigabestellung Schall durch den Luftspalt zwischen dem Türblatt und dem Fußboden tritt. Dadurch wird die Steuerung C veranlasst den Motor M so anzusteuern, dass dieser den Bewegungsmechanismus B so bewegt, dass die Dichtungsleiste L in die Dichtstellung gebracht wird, so dass ein Schallübertritt zwischen zwei durch die Tür getrennten Räumen gemindert ist.

## Patentansprüche

1. Dichtung (D) für eine Tür mit einer aus einer Dichtstellung in eine Freigabestellung und umgekehrt bewegbaren Dichtungsleiste (L), mit wenigstens einem elektrischen Antrieb (M) zum Bewegen der Dichtungsleiste (L) und mit einer Steuerung zum Steuern des Antriebs (M),
**dadurch gekennzeichnet, dass**
die Dichtung (D) wenigstens einen Sensor (S1, S2, S3) aufweist, der mit der Steuerung (C) verbunden ist, mit dem ein äußeres Ereignis oder Umgebungsbedingungen ermittelbar sind und dass in Abhängigkeit von dem äußeren Ereignis oder den Umgebungsbedingungen mittels der Steuerung (C) der Antrieb (M) zum Bewegen der Dichtungsleiste (L) ansteuerbar ist, um die Dichtungsleiste (L) von einer Freigabestellung in eine Dichtstellung oder umgekehrt zu bewegen.

2. Dichtung (D) nach Anspruch 1, **dadurch gekennzeichnet, dass** der Sensor (S1, S2, S3) ein Näherungssensor (S1), ein Bewegungsmelder, ein Sensor einer Lichtschranke, ein Radarsensor, ein Lidarsensor, ein Ultraschallsensor, ein Schwingungssensor, ein Helligkeitssensor, ein Temperatursensor, ein Drucksensor, ein Differenzdrucksensor, ein Rauchsensor (S2), ein Schallsensor (S3), ein Strömungssensor, ein Feuchtigkeitssensor, ein Gassensor oder ein anderer Sensor zur Detektion eines äußeren Ereignisses oder von Umgebungsbedingungen ist.

3. Dichtung (D) nach Anspruch 1 oder 2, **dadurch gekennzeichnet, dass** die Dichtung (D) ein Gehäuse und einen Bewegungsmechanismus (B) aufweist und dass der Bewegungsmechanismus (B) die Dichtungsleiste (L) mit dem Gehäuse verbindet, wobei der Bewegungsmechanismus (B) eine Bewegung der Dichtungsleiste (L) gegenüber dem Gehäuse aus der Dichtstellung in die Freigabestellung und umgekehrt bewirken kann.

4. Dichtung (D) nach Anspruch 3, **dadurch gekennzeichnet, dass** der Antrieb (M) in dem Gehäuse angeordnet ist und mit dem Bewegungsmechanismus (B) gekoppelt ist, um die Bewegung der Dichtungsleiste (L) anzutreiben.

5. Dichtung (D) nach Anspruch 3 oder 4, **dadurch gekennzeichnet, dass** der wenigstens eine Sensor (S1, S2, S3) oder wenigstens einer der Sensoren (S1, S2, S3) in dem Gehäuse der Dichtung (D) angeordnet ist.

6. Dichtung (D) nach einem der Ansprüche 1 bis 5, **dadurch gekennzeichnet, dass** der wenigstens eine Sensor (S1, S2, S3) oder wenigstens einer der Sensoren (S1, S2, S3) außerhalb des Gehäuses der Dichtung (D) angeordnet ist.

7. Dichtung (D) nach einem der Ansprüche 4 bis 6, **dadurch gekennzeichnet, dass** die Dichtung (D) einen Auslöser (A) aufweist, der mit dem Bewegungsmechnismus (B) gekoppelt ist.

8. Dichtung (D) nach Anspruch 7, **dadurch gekennzeichnet, dass** der Auslöser (A) verschiebbar im Gehäuse gelagert ist und ein Ende des Auslösers (A) zumindest in der Freigabestellung der Dichtungsleiste (L) aus dem Gehäuse herausragt.

9. Verfahren zum Betreiben einer Dichtung (D) nach einem der Ansprüche 1 bis 8, wobei die Dichtung (D) als Sensor einen Näherungssensor (S1), einen Bewegungsmelder, einen Sensor einer Lichtschranke, einen Radarsensor, einen Lidarsensor, einen Ultraschallsensor, einen Schwingungssensor, einen Helligkeitssensor oder einen anderen Sensor zur Detektion eines äußeren Ereignisses aufweist, **gekennzeichnet durch** das Wahrnehmen der Annäherung einer Person oder eines Köperteils einer Person an die Dichtung (D) oder dem Entfernen der Person oder eines Köperteils der Person von der Dichtung (D) zum Beispiel aufgrund einer Veränderung der Helligkeit, dem Auftreten oder der Veränderung von mechanischen Schwingungen, einer Veränderung von Reflektionen von elektromagnetischen Wellen oder (Ultra-)Schallwellen, wobei durch das Wahrnehmen die Steuerung (C) veranlasst wird, den Antrieb zum Bewegen der Dichtungsleiste (L) aus der Freigabestellung in die Dichtstellung oder umgekehrt anzusteuern.

10. Verfahren zum Betreiben einer Dichtung (D) nach einem der Ansprüche 1 bis 8, wobei die Dichtung (D) als Sensor einen Temperatursensor, einen Drucksensor, einen Differenzdrucksensor, einen Rauchsensor (S2), einen Schallsensor (S3), einen Strömungssensor, einen Feuchtigkeitssensor, einen Gassensor oder einen anderer Sensor zur Detektion von Umgebungsbedingungen aufweist, **gekennzeichnet durch** das Wahrnehmen einer bestimmten Temperatur oder Temperaturänderung, eines bestimmten Temperaturgefälles, einer bestimmten Druckänderung, eines bestimmten Druckgefälles, von Rauch, eines bestimmten Schalldrucks, einer bestimmten Strömung oder Strömungsänderung, einer bestimmten relativen Feuchtigkeit oder Feuchtigkeitsänderung oder eines bestimmten Gases, wobei durch das Warhnehmen die Steuerung (C) veranlasst wird, den Antrieb zum Bewegen der Dichtungsleiste (L) aus der Freigabestellung in die Dichtstellung oder umgekehrt anzusteuern.
